# EUROPÄISCHE PATENTSCHRIFT

(11) **EP 0 373 407 B1**
(45) Veröffentlichungstag und Bekanntmachung des Hinweises auf die Patenterteilung: **03.08.1994**
(21) Anmeldenummer: 89121799.4
(22) Anmeldetag: 25.11.1989
(51) Int. Cl.: G08C 17/00, H01H 35/02, H01H 29/20

(54) **Fernbedienungsgeber zur Abstrahlung von Steuerbefehlen**
Remote control device for the transmission of commands
Dispositif de commande à distance pour l'émission de commandes

(30) Priorität: 02.12.1988 DE 3840643
(43) Veröffentlichungstag der Anmeldung: 20.06.1990
(73) Patentinhaber: Nokia (Deutschland) GmbH, 75175 Pforzheim (DE)
(72) Erfinder: Durst, Klaus, Dipl.-Ing., D-7520 Bruchsal (DE); Reime, Gerd, D-7131 Wurmberg (DE)

(56) Entgegenhaltungen:
- DE-A- 2 805 896
- FR-A- 1 401 364
- FR-A- 2 510 900
- GB-A- 2 146 813
- IBM TECHNICAL DISCLOSURE BULLETIN, Band 29, Nr. 10, März 1987, Seiten 4269,4270: "Tilt detection unit"

## Beschreibung

Die Erfindung betrifft einen Fernbedienungsgeber nach dem Oberbegriff des Anspruches 1.

Derartige Fernbedienungsgeber dienen zur Steuerung elektrischer Geräte über eine drahtlose Verbindung, insbesondere zur Steuerung photoelektrischer Geräte wie z.B. Dia- oder Filmprojektoren, oder zur Steuerung von Geräten der Unterhaltungselektronik, beispielsweise zur Steuerung von Fernsehgeräten oder Videorecordern. Solche Fernbedienungsgeber sind beispielsweise aus der Zeitschrift Funkschau 1978, Heft 9, S. 405 - 407 oder der Zeitschrift Funkschau 1978, Heft 20, S. 963 - 966 bekannt. Die bekannnten Fernbedienungsgeber enthalten auf der Bedienungsseite eines Gebergehäuses ein Tastenfeld als Eingabevorrichtung. Durch Betätigen einzelner Tasten dieses Tastenfeldes wählt der Benutzer des Fernbedienungsgebers Steuerbefehle zur Einstellung oder Veränderung bestimmter Betriebszustände eines mit dem Fernbedienungsgeber gesteuerten elektrischen Gerätes. In einem Signalwandler des Fernbedienungsgebers werden die mit den betätigten Tasten abgerufenen Steuerbefehle in Übertagungssignale umgewandelt und von einem Infrarotsendeelement an das zu steuernde elektrische Gerät abgestrahlt wird.

Der ungeübte Benutzer eines derartigen Fernbedienungsgebers muß sich bei dessen Benutzung oft durch Lesen der Beschriftung des Tastenfeldes wieder kundig machen, welche Tasten er für einen gewünschten Befehl zu betätigen hat. Dies ist für ihn selbst schon bei einem Tastenfeld mit verhältnismäßig wenig Tasten umständlich und zeitraubend. Oft ist er darüber hinaus noch unsicher, ob er tatsächlich die dem gewünschten Steuerbefehl zugeordnete Taste betätigt hat.

Oft werden zwei oder mehr fernbedienbare elektrische Geräte von einem Benutzer gleichzeitig fernbedient. Dazu sind im allgemeinen zwei Fernbedienungsgeber erforderlich, zwischen denen der Benutzer wechseln muß. Dazu ist in der britischen Druckschrift GB 2146813 A vorgeschlagen, das Gehäuse eines einzigen Fernbedienungsgebers auf seiner Oberseite mit einer Bedienungsfläche für das eine fernzubedienende Gerät zu versehen und auf seiner Unterseite eine zweite Bedienungsfläche für das andere fernzubedienende Gerät anzuordnen. Ferner enthält der bekannte Fernbedienungsgeber einen Quecksilberschalter als lageabhängigen Schalter, der stets die nach oben weisende Bedienungsfläche wirksam schaltet.

Zur Steuerung zweier voneinander unabhängiger Tore, beispielsweise eines Grundstücktores und eines Garagentores oder zweier Garagentore ist in der DE-Druckschrift DE-A-2805896 ein Handsender bekannt, der in einem Gebergehäuse einen Quecksilberschalter und einen in der Frequenz umschaltbaren Oszillator zur Steuerung der Antriebe für die beiden Tore enthält.

Der Quecksilberschalter kennzeichnet durch seinen Schaltzustand eine aufrecht stehende oder eine liegende Lage des Handsenders und sendet bei der Betätigung eines Drucktasters im Gebergehäuse je nach Schaltzustand des Quecksilberschalters, der die Frequenz des Oszillators umschaltet, ein Steuersignal an den Antrieb des einen oder des anderen Tores, je nach der Lage des Handsenders. Die den Handsender offenbarende Druckschrift liefert lediglich den Hinweis, unterschiedliche elektrische Einrichtungen oder Geräte von der Lage eines Handsenders abhängig ferngesteuert ein- und auszuschalten.

Der Erfindung liegt die Aufgabe zugrunde, einen Fernbedienungsgeber nach dem Oberbegriff des Anspruches 1 so auszugestalten, daß die Handhabung des Fernbedienungsgebers auch für den ungeübten Benutzer wenigstens für die Einstellung wesentlicher Betriebszustände oder Betriebsabläufe des mit dem Fernbedienungsgeber fernzubedienenden Gerätes wesentlich vereinfacht ist. Diese Aufgabe wird nach der Erfindung durch die Merkmale des Anspruches 1 gelöst.

Der Erfindung liegt die Erfahrung zugrunde, daß einzelne Abläufe des täglichen Lebens durch bestimmte Handbewegungen gekennzeichnet werden können. So wird eine Vergrößerung eines Ereignisses oder ein vorwärts gerichteter schrittweiser Fortgang oder ein vorwärtsgehendes Weiterblättern durch eine Handbewegung nach rechts oder nach oben gekennzeichnet. Wird beispielsweise ein Weiterblättern in den Funktionsebenen eines fernzusteuernden Gerätes in eine Aufwärts- oder Abwärtsbewegung des in der Hand des Benutzers geführten Fernbedienungsgebers gelegt und diese Funktionsebene im fernbedienten Gerät angezeigt, kann der Benutzer eines erfindungsgemäßen Fernbedienungsgebers ohne Beobachten des Fernbedienungsgebers selbst nur durch aufwärts oder abwärts gerichtete Handbewegungen in den Funktionsebenen des fernbedienten Gerätes blättern. In gleicher Weise kann er durch eine Rechts- oder Linksbewegung der Hand, bei der unwillkürlich auch eine Drehbewegung in der Achse der Hand erfolgt, einen Vorwärts- oder einen Rückwärtslauf einschalten oder Ereignisse verstärken oder dämpfen, ohne daß er seine Aufmerksamkeit auf den benutzten Fernbedienungsgeber richten muß. Außerdem erfordert die Bedienung eines erfindungsgemäßen Fernbedienungsgebers lediglich eine Hand, so daß der Benutzer eines derartigen Fernbedienungsgebers während dessen Benutzung die zweite Hand frei hat für andere Tätigkeiten.

Der die Betriebslage des in der britischen Druckschrift GB-A-2146813 offenbarten Fernbedienungsgebersgebers anzeigende Quecksilberschalter dient nur zum selbsttätigen Einschalten der zugehörigen Bedienungsfläche dieses Fernbedienungsgebers anstelle eines von Hand an einem Bedienungselement betätigbaren Umschalters. Er dient nicht zur Erzeugung von Steuerbefehlen für die fernzubedienenden Geräte.

Das gleiche gilt für den aus der FR-Druckschrift FR-A-1401384 bekannten HF-Empfänger. In diesem elektrischen Gerät wird der Frequenzempfangsbereich mittels lageabhängiger Quecksilberschalter eingestellt, deren Schalterstellung nicht von der Stellung eines oder mehrerer Bedienungselemente eines Schalters, sondern allein von der Art der Aufstellung des Empfängers bestimmt ist.

Andererseits führt auch die Kenntnis der FR-Druckschrift FR-A-2510900 nicht dazu, die oben genannte Aufgabe zu lösen. Aus dieser Druckschrift ist ein mit einer Hand bedienbarer Joystick (Steuerknüppel) zur Fernsteuerung der Verlagerung von Objekten auf einem Bildschirm oder zur Fernsteuerung anderer beweglicher Objekte bekannt. Für diesen Joystick wird ein in der Hand haltbares Gehäuse mit Schwerkraftschaltern unterschiedlichster Ausgestaltung als Koordinatenschalter vorgeschlagen. Derartige Joysticks dienen somit lediglich zur Steuerung einer Bewegung in der Fläche oder im Raum.

Die Unteransprüche kennzeichnen vorteilhafte Ausgestaltungen der Erfindung. Besonders vorteilhaft ist es, für die Ermittlung von Lagedifferenzen des Gebergehäuses des Fernbedienungsgebers, Schwerkraftschalter zu verwenden, da die Erdgravitation ein für jedes menschliche Tun definiert gerichtetes Kraftfeld zum Erdmittelpunkt hin darstellt. Es ist jedoch auch möglich, eine Schwenkbewegung eines in der Hand eines Benutzers gehaltenen Fernbedienungsgebers durch Beschleunigungsschalter zu erfassen, mit denen die Lagedifferenzschalteranordnung des Fernbedienungsgebers ausgerüstet ist, und daraus Steuerbefehle zur Fernsteuerung eines elektrischen Gerätes abzuleiten. In einer weiteren Ausgestaltung der Erfindung enthält die Lagedifferenzschalteranordnung des Fernbedienungsgebers Sensoren, die richtungsabhängig die Intensität eines bestimmten Strahlungs- oder Kraftfeldes erfassen und durch ein elektrisches Signal darstellen. Bleiben diese Signale über einen bestimmten Zeitabschnitt hinaus konstant, kennzeichnen sie nach einer Ausgestaltung der Erfindung eine Ruhelage des Fernbedienungsgebers,die für ihn als Referenzbedienungslage gilt.Zu einem bestimmten Zeitpunkt ermittelte Werte dieser Signale bilden nach einer weiteren Ausgestaltung der Erfindung ebenfalls die Referenzwerte für eine Ruhelage des Fernbedienungsgebers. Bei einer Änderung der Lage des Fernbedienungsgebers aus dieser Ruhelage heraus durch eine Schwenkbewegung des in der Hand gehaltenen Fernbedienungsgebers wird aus den neuen Ausgangssignalen der Sensoren die Richtung der Schwenkbedienung ermittelt und daraus die zugehörigen Steuerbefehle dekodiert. Ein derartiges Strahlungs- oder Kraftfeld ist beispielsweise das erdmagnetische Feld oder das Strahlungsfeld einer bestimmten Strahlungsquelle, beispielsweise einer Quelle einer elektromagnetischen Strahlung.

Die Erfindung wird nachfolgend anhand vorteilhafter Ausführungsbeispiele näher erläutert. In den zugehörigen Zeichnungen zeigen
- Fig 1a, Fig 1b: eine schematische seitliche Darstellung eines Längsschnittes durch einen betätigten Fernbedienungsgeber, jeweils in einer geneigten Lage zur Waagerechten,
- Fig 1c: eine schematische Darstellung eines in der Waagerechten verschwenkten, betätigten Fernbedienunsgebers, der beim Verschwenken gleichzeitig um seine Hautpachse gedreht ist,
- Fig 2: eine schematische Darstellung eines Schwerkraftschalters in unterschiedlichen Lagen,
- Fig 3: ein Ausschnitt einer Schaltungsplatte eines Fernbedienungsgebers mit von einer Kugel geschalteten Mehrfachschwerkraftschalter,
- Fig 4a, Fig 4b: eine Seitensansicht eines in Fig 3 dargestellten Mehrfachschwerkraftschalters in waagerechter und geneigter Lage der Schaltungsplatte,
- Fig 5: eine Draufsicht auf einen schematisch dargestellten Ausschnitt einer Schaltungsplatte eines Fernbedienungsgebers mit bedämpfbaren Oszillatoren als Schwerkraftschalter,
- Fig 6: eine schematische Darstellung einer Lagedifferenzschalteranordnung mit einem Mehrkontaktflüssigkeitsschalter als Schwerkraftschalter,
- Fig 7:: ein Ausschnitt einer Schaltungsplatte eines Fernbedienungsgebers mit feldabhängigen Sensoren einer Lagedifferenzschalteranordnung,

Die Figuren 1a und 1b zeigen in einer schematischen Darstellung die Seitenansicht eines Fernbedienungsgebers, der im Falle der Figur 1a um einen Neigungswinkel α aus seiner waagerechten Lage nach oben verschwenkt ist und im Falle der Figur 1b aus der waagerechten Lage um den Neigungswinkel α nach unten verschwenkt ist. Das Gebergehäuse 1 ist längs einer senkrechten Ebene durch die Hauptachse 2 des Fernbedienungsgebers aufgeschnitten gezeichnet, sodaß die wesentlichen Bauelemente des Fernbedienungsgebers schematisch dargestellt werden können. Auf einer unbeweglich mit dem Gebergehäuse verbundenen Platte 3 sind das Gebergehäuse durchsetzende Sendeelemente 4, eine Signalwandlerschaltung 5, eine Drucktaste 6, mehrere Schwerkraftschalter 7, 8, 9 und eine diesen zugehörige Schaltungsanordnung 10 angeordnet. Zur Stromversorgung enthält der Fernbedienungsgeber eine Batterie 11.

Die Schwerkraftschalter 7, 8 und 9 weisen eine Ruhelage auf, die dann besteht, wenn deren Hauptachse 12 parallel zur Gravitationsrichtung 13 liegt. Wird einer der Schwerkraftschalter z.B. der Schwerkraftschalter 7 aus seiner Ruhelage 14 in einer bestimmten Richtung 15 in eine zur Ruhelage 14 um einen Winkel α geneigte Lage 16 verschwenkt, deren Neigungswinkel α größer als ein Auslösewinkel α₀ ist, wie in Figur 2 schematisch dargestellt ist, dann erzeugt dieser Schwerkraftschalter ein Ausgangssignal. Werden mehrere derartige Schwerkraftschalter 7, 8, 9 so auf der Platte 3 des Fernbedienungsgebers angeordnet, daß ihre Wirkrichtungen 15 in unterschiedliche Richtungen zeigen, kann eine mit derartigen Schaltern ausgebildete Lagedifferenzschalteranordnung 17 ein Verschwenken des Fernbedienungsgebers aus seiner waagerechten Lage, die die Referenzbedienungslage des Fernbedienungsgebers bezüglich aller Schwenkbewegungen zur Steuerung eines fernbedienbaren elektrischen Gerätes darstellt, durch seine Ausgangssignale kenntlich machen. Aus den von den Schwerkraftschaltern des Fernbedienungsgebers erzeugten Ausgangssignalen bildet der ebenfalls zu der Lagedifferenzschalteranordnung 17 gehörende Richtungssignalwandler 10 ein die Richtung der Lageabweichung von der waagerechten Referenzbedienungslage des Fernbedienungsgebers kennzeichnendes Signal, das als Steuerbefehl von der Signalwandlerschaltung 5 in ein Übertragungssignal für die Sendeelemente 4 umgesetzt wird.

Zur Fernsteuerung eines elektrischen Gerätes hält der Benutzer des Fernbedienungsgebers diesen Fernbedienungsgeber so in einer Hand, daß er mit dem Daumen 18 dieser Hand die aus dem Gebergehäuse 1 herausragende Drucktaste 6 eines Einschalters 19 des Fernbedienungsgebers betätigen kann. Mit der Betätigung dieser Drucktaste 6 ist die Lagedifferenzschalteranordnung 17 des Fernbedienungsgebers eingeschaltet, sodaß sie eine Verschwenkungslage des in der Hand gehaltenen Fernbedienungsgebers infolge einer Schwenkbewegung der Hand des Benutzers erkennen und daraus einen Steuerbefehl bilden kann. Beim Verschwenken des in waagerechter Lage gehaltenen Fernbedienungsgebers nach rechts oder nach links wird der Fernbedienungsgeber durch eine unwillkürliche zusätzliche Verdrehung der Hand beim Verschwenken der Hand um seine Hauptachse 2 gedreht, sodaß eine Neigung des Gebergehäuses 1 zur Waagerechten nach der Seite auftritt, wie dies beispielsweise in Figur 1c dargestellt ist. In dieser Figur ist gestrichelt die von dem Gebergehäuse 1 des Fernbedienungsgebers umgebene Platte 3 und der auf dieser Platte angeordnete Schwerkraftschalter 8 dargestellt, der bei der in der Figur 1c dargestellten seitlichen Neigung des Gebergehäuses von der Waagerechten wirksam ist und bei einem Neigungswinkel α, der größer als der Auslösewinkel α₀ ist, ein Ausgangssignal erzeugt.

Tritt bei einer Betätigung der Drucktaste 6 keiner der Schwerkraftschalter 7, 8, 9 des Fernbedienungsgebers ein Ausgangssignal auf, ermittelt daraus der Richtungssignalwandler 10, daß sich der Fernbedienungsgeber in der Referenzbedienungslage, d.h. in waagerechter Lage befindet und erzeugt ein der Ruhelage des Fernbedienungsgebers zugeordnetes Ausgangssignal, das ebenfalls als Steuerbefehl verwendet und dem Singnalwandler 5 zu Übertragung an deas fernzusteuernde Gerät zugeführt wird. Zur Darstellung der vier Neigungsrichtungen: Gebergehäuse nach oben oder nach unten geneigt oder Gebergehäuse nach rechts oder nach links um seine Hauptachse gedreht, enthält im dargestellten Ausführungsbeispiel die Lagedifferenzschalteranordnung 17 des in den Figuren 1a bis 1c dargestellten Fernbedienungsgebers vier Schwerkraftschalter, von denen die drei Schwerkraftschalter 7, 8 und 9 schematisch dargestellt sind.
In einem anderen Ausführungsbeispiel enthält die Lagedifferenzschalteranordnung 17 einen fünften Schwerkraftschalter, der bei einer Lage, deren Winkelabweichung der Hauptachse des Schwerkraftschalters von der Gravitationsrichtung 13 geringer ist als der Auslösewinkel α₀ der übrigen vier Schwerkraftschalter, richtungsunabhängig ein Ausgangssignal erzeugt und damit eine Lage um die Ruhelage des Fernbedienungsgebers kennzeichnet.

In einem weiteren Ausführungsbeispiel sind die die Neigung des Fernbedienungsgebers gegenüber einer Referenzbedienungslage des Fernbedienungsgebers feststellenden Elemente keine Schwerkraftschalter, sondern den von der Gravitationsrichtung abweichenden Winkel feststellende, richtungsabhängige Sensoren, die ein vom Betrag der Winkelablage abhängiges elektrisches Ausgangssignal erzeugen. In diesem Fall erzeugt der Richtungssignalwandler 10 oberhalb einer bestimmten Winkelablage ein richtungsabhängiges Ausgangssignal, sodaß die Neigungssensoren in Verbindung mit der Schalteigenschaft des Richtungssignalwandlers 10 wiederum Schwerkraftschalter darstellen. In diesem Fall kann an der Lagedifferenzschalteranordnung 17 die für die Fernbedienung durch eine Schwenkbewegung des Fernbedienungsgebers günstigte Schalthysterese eingestellt werden.

In den folgenden Figuren 3 bis 6 werden einige Ausführungsbeispiele einer Lagedifferenzschalteranordnung 17 von Fernbedienungsgebern mit Schwerkraftschaltern näher erläutert. Zu dem in den Figuren 3, 4a und 4b dargestellten Ausführungsbeispiel ist in Figur 3 ein Ausschnitt einer Schaltungsplatte 3 an der Stelle der Lagedifferenzschalteranordnung 17 eines Fernbedienungsgebers dargestellt. Die Schaltungsplatte 3 enthält an dieser Stelle eine achsensymmetrische Ausnehmung 20, deren Ränder 21 leicht in die Ausnehmung 20 hinein gewölbt sind. An jedem Rand sind in der Mitte ein schmaleres Kontaktelement 22 und links und rechts davon ein breiteres Kontaktelement 23 angebracht. In der waagerechten Platte ist eine in der Zeichnung gestrichelt dargestellte Kugel 24 gelagert. Die hochleitend ausgebildete Oberfläche 25 (Figur 4a und 4b) lagert in dieser Stellung auf den mittleren Kontaktelementen 22 der Ränder 21 in der Ausnehmung 20 und verbindet dadurch die mittleren Kontaktelemente 22 elektrisch miteinander. Die Kugel 24 bildet so mit den mittleren Kontaktelementen 22 einen Schwerkraftschalter zur Kennzeichnung einer etwa waagerechten Ruhelage des Fernbedienungsgebers. Die vier Ecken der viereckigen Ausnehmung 20 in der Schaltungsplatte 3 weisen in die vier Richtungen, in denen die übrigen vier Schwerkraftschalter wirksam werden. Die Kontaktelemente 23 an den Ecken je zweier zusammenstoßender Ränder 21 der Ausnehmung bilden zusammen mit der Kugel 20 je einen weiteren Schwerkraftschalter, dessen Kontaktelemente in der Ruhelage des Fernbedienungsgebers durch die Kugel nicht elektrisch verbunden sind. Erst bei einer Neigung des Fernbedienungsgebers in einer der Richtungen, in die die Ecken der Ausnehmung 20 weisen und bei der der Schwerpunkt der Kugel 24 die senkrechte Ebene durch die Auflagepunkte der Kugel am Rand 21 der Ausnehmung 20 durchdringt, rollt die Kugel entlang der beiden Ränder 21, die die Spitze in Richtung der Neigung des Fernbedienungsgebers bilden bis in eine durch einen Anschlag begrenzte Position, in der die Kugel die beiden der Spitze zunächst liegenden Kontaktelemente 23 verbindet. Eine derartige Lage ist in Figur 4b für einen Schwenk des Fernbedienungsgebers nach oben dargestellt.

Zum Schutz der Kugel 24 und zur Begrenzung von deren Lauf auf den Rändern 21 der Ausnehmung 20 ist in Ausnehmungen 26 der Platte 3 eine Abdeckkappe 27 befestigt, die in der Figur 3 gestrichelt angedeutet und in den Figuren 4a und 4b von der Seite gesehen aufgeschnitten dargestellt ist. Die Kappe 27 enthält einen Anschlagrand 28, der den Lauf der Kugel 20 begrenzt und gegebenenfalls führt. Die gewölbte Ausbildung der Ränder 21 der Ausnehmung 20 trägt ebenfalls zu einer besseren Führung der Kugel 24 in die einzelnen Wirkrichtungen bei. Die einen Kontakte der fünf Schwerkraftschalter sind in dem dargestellten Ausführungsbeispiel gemeinsam mit dem Einschalter 19 des Fernbedienungsgebers über elektrische Leitungen 29 verbunden; die anderen Kontaktelemente dieser Schwerkraftschalter sind einzeln mit einem Richtungssignalwandler 10 verbunden.

In der Figur 4a ist in einer seitlichen Sicht nochmals die Stellung der Kugel 24, die gemeinsames Schaltelement der aus den fünf Schwerkraftschaltern gebildeten Lagedifferenzschalteranordnung 17 ist, in der waagerechten Ruhelage des Fernbedienungsgebers dargestellt, in der die Hauptachse 12 der dargestellten Schalteranordnung parallel zur Gravitationsrichtung 13 verläuft. In Figur 4b ist die in Figur 4a dargestellte Schalteranordnung in einer um den Winkel α nach oben geneigten Stellung des Fernbedienungsgebers dargestellt, in der die Kugel 24 am Anschlagrand 28 der Abdeckkappe 27 anliegt. Der Neigungswinkel α größer ist als der Auslösewinkel αₒ in dem der Schwerpunkt der Kugel 24 gerade die senkrechte Ebene durch die Auflagepunkte der Kugel auf den Ränder 21 der Ausnehmung 20 in der Platte 3 durchdringt .

Der in Figur 5 dargestellte Ausschnitt einer Schaltungsplatte 3 eines Fernbedienungsgebers enthält eine Lagedifferenzschalteranordnung 17, bei der ebenfalls eine Kugel 24 in einer Aussparung 30 der Schaltungsplatte gelagert ist. In der Zeichnung ist die kreisrunde Aussparung 30 durch die Kugel 24 verdeckt und gestrichelt dargestellt. Um die Kugel 24 sind auf der Schaltungsplatte 3 kranzförmig vier Schwingspulen 31 angeordnet, d.h. in der Sicht auf das geöffnete Gebergehäuse je eine Schwingspule vor und hinter sowie rechts und links neben der Aussparung 30 in der Schaltungsplatte 3 des Fernbedienungsgebers. Jede dieser Schwingspulen 31 ist mit einem ihr zugehörigen elektrischen Oszillator 32 verbunden. Die Oszillatoren 32 sind so eingestellt, daß sie in der Ruhelage der Kugel 24, in der sie in der Aussparung 30 gelagert ist, eine elektrische Schwingung erzeugen. Sobald sich jedoch die Kugel einer der Schwingspulen nähert und an ihr infolge einer Neigung des Gebergehäuses anliegt, reißt die Schwingung ab. Auf der Schaltungsplatte angeordnete Führungungsstäbe 33 sorgen dafür, daß sich die Kugel 24 bei einer Schwenkbewegung des Fernbedienungsgebers nur einer Schwingspule nähert, sodaß die Schwingung nur eines Oszillators unterbrochen wird. Die Oszillatoren 32 sind an einen Richtungssignalwandler 10 angeschlossen, der ein von der Neigungslage des Fernbedienungsgebers abhängiges Ausgangssignal erzeugt zur Übertragung an ein fernzubedienendes elektrisches Gerät. Die Kugel 24 und die Schwingspulen 31 sind durch eine in der Zeichnung nicht dargestellte Abdeckkappe geschützt und gesichert.

In Figur 6 ist schematisch eine Lagedifferenzschalteranordnung eines Fernbedienungsgebers dargestellt, die einen Flüssigkeitsschalter 34 als Schwerkraftschalter enthält. Dieser Flüssigkeitsschalter ist auf der lagestabil im nicht näher dargestellten Gebergehäuse eines Fernbedienungsgebers befestigten Schaltungsplatte 3 angeordnet und enthält am Boden des Schaltergehäuses 35 einen großflächigen, plattenförmigen Mittenkontakt 36. An der dem Boden gegenüber liegenden Deckwand des Schaltergehäuses 35 sind kranzförmig um den Rand verteilt beispielsweise vier Kontaktelemente 37 wesentlich kleinerer Fläche angeordnet. Das Schaltergehäuse enthält eine nicht netzende, elektrisch leitende Flüssigkeit 41, in der Menge, daß sie bei einer Senkrechtstellung der Leiterplatte 3 nur eines der Kontaktelemente 37 bedeckt. Ab einer bestimmten Neigung der Schaltungsplatte 3 aus der Waagerechten, die einem Auslösewinkel α₀ entspricht, benetzt die leitende Flüssigkeit das Kontaktelement 37, das der Richtung der Neigung der Schaltungsplatte 3 und damit der Richtung der Neigung der Fernbedienungsgebers zugeordnet ist und stellt somit eine leitende Verbindung zwischen dem Mittenkontakt 36 und diesem Kontaktelement 37 her, sodaß der so gebildete Schwerkraftschalter elektrisch leitend geschlossen ist. Die vier Kontaktelemente 37 des Flüssigkeitsschalters 34, von denen in der Zeichnung nur drei dargestellt sind, sind mit einem Richtungssignalwandler 10 verbunden, der aus den über die Kontakte des Flüssigkeitsschalters übertragenen Signalen ein richtungsabhängiges Ausgangssignal bildet, das vom Fernbedienungsgeber in einem Übertragungssignal als Steuerbefehl an ein fernzubedienendes elektrisches Gerät übertragen wird. Als leitende, nicht benetzende Flüssigkeit 41 in dem Schaltergehäuse 35 eignet sich besonders Quecksilber, das wegen seiner Trägheit und Schwere eine hohe Fließdämpfung aufweist. Bei einer leichter fließenden Flüssigkeit enthält das Schaltergehäuse 35 des Flüssigkeitsschalters 34 nicht näher dargestellte Fließdämpfungsmittel.

Bei einem den Figuren 1a und 1b entsprechenden Ausführungsbeispiel eines Fernbedienungsgebers enthält die Lagedifferenzschalteranordnung 17 anstelle von Schwerkraftschaltern 7, 8, 9 mehrereBeschleunigsschalter, die der Einfachheit halber mit den gleichen Bezugszeichen gekennzeichnet sind, wie die Schwerkraftschalter in den Figuren 1a bis 1c. Die Beschleunigungschalter erzeugen bei einer Beschleunigung oberhalb eines bestimmten Beschleunigungsbetrages und in einer bestimmten Beschleunigungsrichtung für die der Beschleunigungsschalter ausgelegt ist, ein Ausgangssignal. Durch eine entsprechende Anordnung der Beschleunigungsschalter 7, 8, 9 mit einer Ausrichtung in die vier hauptsächlichsten Bewegungsrichtungen des Fernbedienungsgebers, nämlich nach oben und unten und nach den beiden Seiten hin melden diese Beschleunigungsgeber durch ihre Ausgangssignale den Schwenkbewegungszustand des Fernbedienungsgebers an einen Richtungssignalwandler 10, der aus diesen Ausgangssignalen ein richtungsabhängiges Ausgangssignal zur Übertragung als Steuerbefehl an ein fernzubedienendes elektrisches Gerät erzeugt.

In Figur 7 ist schematisch eine Lagedifferenzschalteranordnung 17 eines Fernbedienungsgebers dargestellt, die auf ein bestimmtes Kraft- oder Strahlungsfeld ansprechende Sensoren 38 enthält. In Figur 7 sind Feldlinien 39 eines derartigen Kraft oder Strahlungsfeldes schematisch eingezeichnet, dessen Intensität die Senoren 38 richtungsabhängig messen und ein dementsprechendes Analogsignal Sa an ihrem Ausgang ausgeben. Die Sensoren 38 sind in dem dargestellten Ausführungsbeispiel in vier unterschiedlichen Wirkungsrichtungen angeordnet, sodaß sie bei einer Messung im allgemeinen unterschiedliche Analogsignale Sa ausgeben. An den Ausgang der Sensoren 38 sind Analogwertspeicher 40 und ein Richtungssignalwandler 10 angeschlossen. Die Ausgänge der Analogwertspeicher 40 sind ebenfalls mit dem Richtungssignalwandler 10 verbunden.

Zur Ausgabe eines Steuerbefehles betätigt der Benutzer des Fernbedienungsgebers zunächst die Taste 6 des Einschalters 19 des nicht näher dargestellten Fernbedienungsgebers und führt im betätigten Zustand der Drucktaste 6 die gewünschte Schwenkbewegung des Fernbedienungsgebers durch. Beim Einschalten des Fernbedienungsgebers durch das Betätigen der Taste 6 des Schalters 19 werden in den Analogwertspeichern 40 die von den Sensoren 38 ausgegebenen Analogsingale Sa gespeichert. Diese dienen dann dem Richtungssignalwandler 10 als Referenzwert für die nachfolgende Schwenkbewegung. Anhand dieser Referenzwerte ermittelt der Richtungssignalwandler in einem logischen Prozeß aus den nach der Einspeicherung in die Analogwertspeicher 40 von den Sensoren 38 ausgegebenen Analogwerten die Richtung der Schwenkbewegung und gibt ein dementsprechendes richtungsabhängiges Ausgangssignal Sr an seinem Ausgang aus, das als Steuerbefehl an ein von der Fernbedienung fernzusteuerndes elektrisches Gerät übertragen wird.

## Patentansprüche

1. Fernbedienungsgeber
- mit einem Gebergehäuse (1) und wenigstens einem starr mit dem Gebergehäuse gekoppelten, lagegesteuerten Schaltelement (7), das bei einer bestimmten Lage des Gebergehäuses zu seiner Umgebung ein Schaltsignal erzeugt,
- und mit einem Signalwandler (5), der im betätigten Zustand eines Einschalt-Drucktasters (6) des Gebergehäuses ein vom Schaltzustand des lagegesteuerten Schaltelementes abhängiges, einen Steuerbefehl zur Einstellung oder Veränderung bestimmter Betriebszustände eines mit dem Fernbedienungsgeber gesteuerten elektrischen Gerätes kennzeichnendes Übertragungssignal zur Übertragung an das zu steuernde elektrische Gerät erzeugt,
**dadurch gekennzeichnet,**
- daß das Gebergehäuse (1) mehrere mit dem Gebergehäuse starr gekoppelte, eine Winkelablage (α) durch ein Schaltsignal kennzeichnende lagegesteuerte Schaltelemente (7, 8, 9) enthält, die in ihrer Gesamtheit durch eine bestimmte Schaltsignaleinstellung eine Ruhelage des Gebergehäuses definieren und die einzelnen bestimmten Verschwenkungsrichtungen aus der Ruhelage des Gebergehäuses zu erkennen Vermögen,
- daß mit der Lage des Einschalt-Drucktasters (6) des Gebergehäuses eine bestimmte Lage des Gebergehäuses in der Hand eines Benutzers festgelegt ist
- und daß die lagegesteuerten Schaltelemente Bestandteil einer Lagedifferenzschalteranordnung (17) sind, die einen Richtungssignalwandler (10) zur Ausgabe eines die Verschwenkungsrichtung des Gebergehäuses zur Ruhelage des Gebergehäuses kennzeichnenden Ablagesignals als Steuerbefehl an die Signalwandlerschaltung (5) enthält.

2. Fernbedienungsgeber nach Anspruch 1, **dadurch gekennzeichnet**, daß die Lagedifferenzschalteranordnung (17) mehrere, jeweils einer bestimmten Richtung der Winkellageabweichung (α) zugeordnete Schalter (7, 8, 9) enthält, die nur bei einer Winkellageabweichung in der ihnen zugeordneten Richtung ein Ausgangssignal erzeugen.

3. Fernbedienungsgeber nach Anspruch 1 oder 2, **dadurch gekennzeichnet**, daß die Lagedifferenzschalteranordnung Schwerkraftschalter (7, 8, 9) enthält, die mit dem Gebergehäuse (1) gekoppelt sind, deren Referenzlagerichtung die Erdgravitationsrichtung (13) ist und die bei einer Winkellageabweichung (α) aus der Referenzlagerichtung ein Ausgangssignal erzeugt.

4. Fernbedienungsgeber nach Anspruch 3, **dadurch gekennzeichnet**, daß die Schwerkraftschalter auf einer lagestabil mit dem Gebergehäuse (1) verbundenen Platte (3) angeordnete Kontaktelemente (22, 23) sind, die bei einer Winkelabweichung (α) des Gebergehäuses gegenüber einer waagerechten Referenzlage des Gebergehäuses von einem durch die Winkellageänderung aus der Ruhelage bewegten Schwerekörper direkt oder indirekt elektrisch verbunden sind.

5. Fernbedienungsgeber nach Anspruch 3, **dadurch gekennzeichnet**, daß die Schwerkraftschalter Anordnungen mit einem elektrischen Oszillator (32) sind, deren Schwingspulen (31) auf einer lagestabil mit dem Gebergehäuse (1) verbundenen Platte (3) angeordnet sind,
und daß wenigstens ein mit dem Gebergehäuse gekoppelter Schwerekörper vorgesehen ist, der bei einer Winkelabweichung (α) des Gebergehäuses von einer waagerechten Referenzlage des Gebergehäuses sich aus einer Ruhelage auf die Schwingspule zu bewegt und die Oszillatorschwingung durch die Bedämpfung der Schwingspule unterbricht.

6. Fernbedienungsgeber nach Anspruch 3, **dadurch gekennzeichnet**, daß der Schwerekörper eine auf der Oberfläche (25) elektrisch hochleitende Kugel (24) ist, die in einer Aussparung (20, 30) der Platte (3) gelagert ist.

7. Fernbedienungsgeber nach Anspruch 5, **dadurch gekennzeichnet**, daß um die Aussparung (20, 30) für die Kugel (24) auf der Platte (3) die Schalterelemente (22, 23, 31) von vier Schwerkraftschaltern kranzförmig angeordnet sind und daß um die Aussparung Führungselemente (21, 33) angebracht sind, die die Bewegung der Kugel auf das der Bewegung zugeordnete Schalterelement führen.

8. Fernbedienungsgeber nach Anspruch 3, **dadurch gekennzeichnet**, daß die Schwerkraftschalter auf einer lagestabil mit dem Gebergehäuse (1) verbundenen Platte (3) angeordnete Flüssigkeitsschalter sind, deren Flüssigkeit ab einer bestimmten Neigung (α) der Flüssigkeitsschalter Kontakte elektrisch leitend miteinander verbindet.

9. Fernbedienungsgeber nach Anspruch 8, **dadurch gekennzeichnet**, daß die Lagedifferenzschalteranordnung (17) einen einzigen Flüssigkeitsschalter (34) enthält, der wenigstens vier Neigungskontakte (37) enthält, die kranzförmig um einen Mittenkontakt (36) so angeordnet sind, daß ab einem bestimmten Neigungswinkel (αₒ) in einer bestimmten Richtung nur der dieser Richtung (15) zugeordnete Neigungskontakt von der Flüssigkeit elektrisch mit dem Mittenkontakt verbunden ist.

10. Fernbedienungsgeber nach Anspruch 1 oder 2, **dadurch gekennzeichnet**, daß die Lagedifferenzschaltanordnung (17) Beschleuingungsschalter enthält, die bei einer Bewegung des Gebergehäuses (1) in bestimmter Richtung bezüglich einer Hauptachse (2) des Gebergehäuses ein die Bewegungsrichtung kennzeichnendes Ausgangssignal erzeugen.

11. Fernbedienungsgeber nach Anspruch 1 oder 2, **dadurch gekennzeichnet**, daß die Lagedifferenzschalteranordnung (17) die Richtung der Feldlinien (39) eines Strahlungs-oder Kraftfeldes detektierende Sensoren (38) enthält, die unterschiedlichen Richtungen bezüglich einer Hauptachse (2) des Gebergehäuses (1) zugeordnet sind und deren Ausgangssignale (Sa) zu einem bestimmten Zeitpunkt die Ruhelage des Gebergehäuses zu diesem Zeitpunkt als Referenzbezugslage des Gebergehäuses kennzeichnet.

## Claims

1. Remote control transmitter
- with a transmitter housing (1) and at least one position-controlled switching element (7) rigidly coupled to the transmitter housing, which generates a switching signal in a certain position of the transmitter housing in relation to its surroundings,
- and with a signal transducer (5) that in the actuated state of a make-contact pushbutton switch (6) of the transmitter housing, generates a transmission signal for transmitting to the electrical appliance to be controlled, said transmission signal depending on the switching state of the position-controlled switching element and designating a control command for setting or changing certain operating states of an electrical appliance controlled with the remote control transmitter, characterised in that
- the transmitter housing (1) contains several position-controlled switching elements (7, 8, 9) rigidly coupled to the transmitter housing, identifying an angular displacement (α) by means of a switching signal, the totality of said switching elements defining a rest position of the transmitter housing by means of a certain switching signal setting and enabling the individual, specific directions of tilt from the rest position of the transmitter housing to be detected,
- a certain position of the transmitter housing in the hand of a user is determined from the position of the make-contact pushbutton switch (6) and
- the position-controlled switching elements are part of a differential position switch arrangement (17) that contains a directional signal transducer (10) for generating a displacement signal identifying the direction of tilt of the transmitter housing with respect to the rest position, as a control command to the signal transducer circuit (5).

2. Remote control transmitter according to Claim 1, characterised in that the differential position switch arrangement (17) contains several switches (7, 8, 9), each assigned to a certain direction of the angular position deviation (α), which generate an output signal only in the event of an angular position deviation in the direction assigned to them.

3. Remote control transmitter according to Claim 1 or 2, characterised in that the differential position switch arrangement contains gravity switches (7, 8, 9) that are coupled to the transmitter housing (1), whose reference position direction is the direction (13) of the earth's gravity, and which generates an output signal in the event of an angular deviation (α) from the reference position direction.

4. Remote control transmitter according to Claim 3, characterised in that the gravity switches are contact elements (22, 23) arranged on a positionally-stable plate (3) connected to the transmitter housing (1), which in the event of an angular deviation (α) of the transmitter housing with respect to a horizontal reference position of the transmitter housing are electrically connected, directly or indirectly, by a heavy body displaced by the change in angular position from the rest position.

5. Remote control transmitter according to Claim 3, characterised in that the gravity switches are arrangements with an electrical oscillator (32), whose oscillatory coils (31) are arranged on a positionally-stable plate (3) connected to the transmitter housing (1), and that at least one heavy body coupled to the transmitter housing is provided, which in the event of an angular deviation (α) of the transmitter housing from a horizontal reference position of the transmitter housing is displaced from a rest position on the oscillatory coil and interrupts the oscillations of the oscillator by damping the oscillatory coil.

6. Remote control transmitter according to Claim 3, characterised in that the heavy body is a ball (24) whose surface (25) is electrically highly conductive, which is supported in a recess (20, 30 in the plate (3).

7. Remote control transmitter according to Claim 5, characterised in that the switching elements (22, 23, 31) of four gravity switches are arranged in the form of a ring around the recess (20, 30) for the ball (24) on the plate (3) and that guide elements (21, 33) are placed around the recess, which guide the movement of the ball onto the switch element assigned to that movement.

8. Remote control transmitter according to Claim 3, characterised in that the gravity switches are liquid-level switches arranged on a positionally-stable plate (3) connected to the transmitter housing (1), whose liquid provides electrical conduction between contacts at a specific inclination (α) of the liquid-level switches.

9. Remote control transmitter according to Claim 8, characterised in that the differential switch arrangement (17) contains a single liquid-level switch (34) that incorporates at least four tilt contacts (37) that are arranged in the form of a ring around a centre contact (36) so that at a specific inclination (α) in a certain direction only the tilt contact assigned to this direction (15) is electrically connected to the centre contact by the liquid.

10. Remote control transmitter according to Claim 1 or 2, characterised in that the differential position switch arrangement (17) contains acceleration switches which generate an output signal identifying the direction of movement in the event of a movement of the transmitter housing (1) in a certain direction in relation to a principal axis (2) of the transmitter housing.

11. Remote control transmitter according to Claim 1 or 2, characterised in that the differential position switch arrangement (17) contains sensors (38) detecting the direction of lines of force (39) of a radiation field or a force field, which are assigned to different directions with respect to a principal axis (2) of the transmitter housing (1) and whose output signals (Sa), at a specific instant, identify the rest position of the transmitter housing at this instant as the reference position of the transmitter housing.

## Revendications

1. Emetteur de télécommandes comportant :
- un boîtier d'émetteur (1) et au moins un élément de commutation (7) commandé en fonction de la position, couplé rigidement au boîtier d'émetteur, et qui produit un signal de commutation lorsque le boîtier d'émetteur est dans une certaine position par rapport à son environnement,
- et un convertisseur de signaux (5) qui, lorsqu'une touche d'enclenchement (6) du boîtier d'émetteur est actionnée, produit un signal de transmission qui dépend de l'état de commutation de l'élément de commutation commandé en fonction de la position, et qui caractérise un ordre de commande pour le réglage ou la modification de certains états de fonctionnement d'un appareil électrique commandé avec l'émetteur de télécommandes, pour la transmission à l'appareil électrique à commander,
caractérisé par le fait
- que le boîtier d'émetteur (1) contient plusieurs éléments de commutation (7, 8, 9) commandés en fonction de la position, qui sont couplés rigidement au boîtier d'émetteur, qui caractérisent une déviation angulaire (α) par un signal de commutation et qui définissent dans leur ensemble une position de repos du boîtier d'émetteur par un réglage défini de signal de commutation et sont aptes à reconnaître des directions individuelles déterminées de pivotement à partir de la position de repos du boîtier d'émetteur,
- qu'une certaine position du boîtier d'émetteur dans la main de l'utilisateur est définie avec la position de la touche d'enclenchement (6),
- et que les éléments de commutation commandés en fonction de la position font partie intégrante d'un agencement commutateur de différence de position (17) qui contient un convertisseur de signal de direction (10) pour délivrer, en tant qu'ordre de commande au circuit convertisseur de signal (5), un signal de déviation caractérisant la direction de pivotement du boîtier d'émetteur par rapport à la position de repos dudit boîtier d'émetteur.

2. Emetteur de télécommandes selon la revendication 1, caractérisé par le fait que l'agencement commutateur de différence de position (17) contient plusieurs commutateurs (7, 8, 9) qui sont chacun associés à une direction définie de la déviation angulaire (α) et produisent un signal de sortie uniquement en cas de déviation angulaire dans la direction qui leur est associée.

3. Emetteur de télécommandes selon la revendication 1 ou 2, caractérisé par le fait que l'agencement commutateur de différence de position contient des commutateurs par gravité (7, 8, 9) qui sont couplés au boîtier d'émetteur (1), dont la direction de position de référence est la direction de gravitation terrestre (13) et qui produisent un signal de sortie en cas de déviation angulaire (α) par rapport à la direction de position de référence.

4. Emetteur de télécommandes selon la revendication 3, caractérisé par le fait que les commutateurs par gravité sont des éléments de contact (22, 23) disposés sur une plaque (3) reliée en position fixe au boîtier d'émetteur (1), lesquels éléments de contact sont, en cas de déviation angulaire (α) du boîtier d'émetteur par rapport à une position de référence horizontale du boîtier d'émetteur, reliés électriquement directement ou indirectement par un corps gravitationnel déplacé hors de la position de repos du fait de la modification de la position angulaire.

5. Emetteur de télécommandes selon la revendication 3, caractérisé par le fait que les commutateurs par gravité sont des agencements comportant un oscillateur électrique (32) dont les bobines oscillatrices (31) sont disposées sur une plaque (3) reliée en position fixe au boîtier d'émetteur (1), et qu'il est prévu au moins un corps gravitationnel qui est couplé au boîtier d'émetteur, qui se déplace de sa position de repos vers la bobine oscillatrice en cas de déviation angulaire (α) du boîtier d'émetteur par rapport à une position de référence horizontale du boîtier d'émetteur et interrompt l'oscillation de l'oscillateur en amortissant la bobine oscillatrice.

6. Emetteur de télécommandes selon la revendication 3, caractérisé par le fait que le corps gravitationnel est une bille (24) fortement conductrice électrique sur la surface (25), et qui est montée dans une échancrure (20, 30) de la plaque (3).

7. Emetteur de télécommandes selon la revendication 5, caractérisé par le fait qu'autour de l'échancrure (20, 30) pour la bille (24) sur la plaque (3) sont disposés en couronne les éléments de commutation (22, 23, 31) de quatre commutateurs par gravité et que des éléments de guidage (21, 33) sont disposés autour de l'échancrure, lesquels éléments guident le déplacement de la bille vers l'élément de commutateur associé à ce déplacement.

8. Emetteur de télécommandes selon la revendication 3, caractérisé par le fait que les commutateurs par gravité sont des commutateurs à liquide qui sont disposés sur une plaque (3) reliée en position fixe au boîtier d'émetteur (1) et dont le liquide établit une liaison de conduction électrique entre des contacts à partir d'une certaine inclinaison (α ) du commutateur à liquide.

9. Emetteur de télécommandes selon la revendication 8, caractérisé par le fait que l'agencement commutateur de différence de position (17) comprend un seul commutateur à liquide (34) qui contient au moins quatre contacts d'inclinaison (37) qui sont disposés en couronne autour d'un contact central (36) de manière à ce qu'à partir d'un angle d'inclinaison (α₀) défini dans une direction définie, seul le contact d'inclinaison associé à cette direction (15) soit relié électriquement par le liquide au contact central.

10. Emetteur de télécommandes selon la revendication 1 ou 2, caractérisé par le fait que l'agencement commutateur de différence de position (17) comprend des commutateurs d'accélération qui, en cas de déplacement du boîtier d'émetteur (1) dans une certaine direction par rapport à un axe principal (2) du boîtier d'émetteur, produisent un signal de sortie caractérisant la direction de déplacement.

11. Emetteur de télécommandes selon la revendication 1 ou 2, caractérisé par le fait que l'agencement commutateur de différence de position comprend des détecteurs (18) qui détectent la direction des lignes de champ (39) d'un champ de rayonnement ou de force, et qui sont associés à différentes directions par rapport à un axe principal (2) du boîtier d'émetteur (1) et dont les signaux: de sortie (Sa) à un certain moment caractérisent la position de repos du boîtier d'émetteur à ce moment en tant que position de référence du boîtier d'émetteur.
